# EUROPÄISCHE PATENTSCHRIFT

(11) **EP 1 233 190 B1**
(45) Veröffentlichungstag und Bekanntmachung des Hinweises auf die Patenterteilung: **02.06.2010**
(21) Anmeldenummer: 02003087.0
(22) Anmeldetag: 13.02.2002
(51) Int. Cl.: F04D 29/44, F04D 29/28, F04D 29/42, F04D 21/00

(54) **Radialverdichter**
Centrifugal compressor
Compresseur centrifuge

(30) Priorität: 20.02.2001 DE 10107807
(43) Veröffentlichungstag der Anmeldung: 21.08.2002
(73) Patentinhaber: MAN Diesel & Turbo SE, 86153 Augsburg (DE)
(72) Erfinder: Bartholomä, Dr. Klaus, 86899 Landsberg/Lech (DE); Schmidt, Wolfgang, 86153 Augsburg (DE)
(74) Vertreter: Grünberger, Christian Thomas

(56) Entgegenhaltungen:
- EP-A- 0 834 646
- DE-A- 4 223 496
- DE-A- 19 502 808
- DE-A- 19 727 139
- US-A- 5 934 868

## Beschreibung

Die Erfindung betrifft einen Radialverdichter mit einem Verdichterrad, das von einem spiralförmigen Verdichtergehäuse mit einem schneckenförmigen Strömungskanal umschlossen ist, gemäß dem Oberbegriff des Patentanspruchs 1.

Der grundsätzliche Aufbau und die Wirkungsweise derartiger Radialverdichter z.B. eines Turboladers, sind an sich bekannt und bedürfen daher im vorliegenden Zusammenhang keiner näheren Erläuterung mehr. So ist beispielsweise in der DE 195 02 808 C2, die als nächstliegender Stand der Technik angesehen wird, ein gattungsbildende Radialverdichter eines Turboladers beschrieben, innerhalb dessen spiralförmigen Verdichtergehäuse der Durchmesser der Nabe des Verdichterrades und der Schaufeln in Strömungsrichtung zunimmt und die Aussenkontur der Schaufeln bogenförmig ist' und der Innenkontur der benachbarten, torusförmig nach aussen gekrümmten Kanalwand des schneckenförmigen Strömungskanals entspricht, wobei die Kanalwand des Verdichtergehäuses mit der Aussenkontur der Nabe des Verdichterrades einen nach aussen umgelenkten Kanalabschnitt begrenzen, in diesen die Schaufeln eingreifen. An diesen nach aussen radial umgelenkten Kanalabschnitt schliesst sich ein in einen Spiralkanal einmündender ringförmiger Kanalabschnitt an.

Üblicherweise werden derartige Verdichtergehäuse von Turboladern und deren Einbauten starr ausgeführt.

Nach langem Betrieb unter ungünstigen Bedingungen kann ein derartiges Verdichterrad durch Korrosion, Erosion und Alterung so stark geschwächt werden, dass das Bersten des Verdichterrades nicht ausgeschlossen werden kann. Im Falle eines Verdichterradbruches, bei dem das Rad meistens in zwei oder drei grosse Teilstücke zerbricht, werden diese Einzelteile durch die erheblichen Zentrifugalkräfte nach aussen geschleudert. Es können dann sogar Bruchstücke aus dem Verdichtergehäuse austreten. Dabei werden die Verdichterradschaufeln völlig zerstört und der verbleibende Nabenkörper verklemmt sich zwischen dem Lagergehäuse und dem Verdichtergehäuse. Durch die Formgebung der Nabenstücke entsteht dabei eine Keilwirkung, die erhebliche impulsartige Axialkräfte auf die Gehäuse ausüben.

Kleinere Turbolader können durch die relativ grossen Wandstärken und die steifen Gehäuseteile diese Kräfte aufnehmen. Bei grossen Turboladern werden die Gehäusewandstärken meist aus giesstechnischen Gründen verringert, wodurch bei derartiger Beanspruchung die Bruchgrenze des Materials schnell erreicht wird und es zu Gehäusebrüchen kommen kann. Dabei können Bruchstücke aus dem Turbolader austreten, mit erheblichen Folgeschäden.

Dies sollte unbedingt vermieden werden. Zu diesem Zwecke ist es heute üblich, ausserhalb des das Verdichterrad aufnehmenden Verdichtergehäuses einen zusätzlichen Berstschutz vorzusehen.

Hiervon ausgehend ist es daher die Aufgabe der vorliegenden Erfindung, eine Strömungsmaschine eingangs erwähnter Art mit einfachen und kostengünstigen Mitteln so weiterzubilden, dass das Austreten von Bruchstücken eines geborstenen Verdichterrades aus dem Verdichtergehäuse verhindert werden kann, ohne einen zusätzlichen Berstschutz ausserhalb des Spiralgehäuses. vorsehen zu müssen.

Diese Aufgabe wird erfindungsgemäß durch die kennzeichnenden Merkmale des Anspruchs 1 gelöst.

Dadurch, dass das Verdichtergehäuse ein äusseres Spiralgehäuse, das den in die radiale Richtung nach aussen umgelenkten Kanalabschnitt des Strömungskanals umfasst, und ein inneres Gehäuseeinsatzstück, das in radialer Richtung zwischen dem Spiralgehäuse und dem Verdichterrad vorgesehen ist und dessen Innenkontur mit der Aussenkontur der Nabe des Verdichterrades den im wesentlichen in axialer Richtung verlaufenden Kanalabschnitt des Strömungskanals ausbildet, aufweist, das Spiralgehäuse mit einem das Gehäuseeinsatzstück zumindest teilweise umgebenden Innenzylinder ausgeführt ist, an diesem das Gehäuseeinsatzstück zur Ausbildung eines Hohlraumes mittels einer in axialer Richtung flexiblen Fixierung angebaut ist, und die flexible Fixierung des Gehäuseeinsatzes weniger bruchsicher als die starre Fixierung des Verdichtergehäuses am Lagergehäuse ausgeführt ist, ist ein Spiralgehäuse mit einer "Knautschzone" ausgebildet worden, aus diesem kein Bruchstück eines geborstenen Laufrades mehr austreten kann. Die kinetische Energie von Bruchstücken eines berstenden Verdichterrades kann nun innerhalb des Turboladers vollständig in Verformungsenergie und Wärme umgewandelt werden.

Dadurch, dass die starre Fixierung des Spiralgehäuses am Lagergehäuse, sowie das Gehäuseeinsatzstück selbst deutlich mehr kinetische Energie als die flexible Fixierung des Gehäuseeinsatzstückes am Spiralgehäuse aufnehmen kann, ist gewährleistet, dass das Gehäuseeinsatzstück sich im Notfall in axialer Richtung vom Verdichterrad wegbewegen kann. So kann die kinetische Energie der Verdichterradstücke durch Umwandlung in Verformungsenergie und daraus resultierender Wärme zum grossen Teil aufgenommen werden. Die verbleibende kinetische Energie der Bruchstücke kann von den Gehäusen aufgenommen werden.

Ein zusätzlicher Berstschutz ausserhalb des Spiralgehäuses kann entfallen.

Dadurch, dass das Spiralgehäuse mit einem das Gehäuseeinsatzstück zumindest teilweise umgebenden Innenzylinder ausgeführt ist, an diesem das Gehäuseeinsatzstück zur Ausbildung eines Hohlraumes mittels einer in axialer Richtung flexiblen Fixierung angebaut ist, ist ein hoher Schutz vor Zerschlagung des Spiralgehäuses selbst sichergestellt und eine wirksame "Bremse" gegen ein Austreten von Bruchstücken aus dem Turbolader gegeben. Erfindungsgemäß ist die starre Fixierung des Verdichtergehäuses mittels einer festen Flanschverbindung des Spiralgehäuses am Lagergehäuse und die flexible Fixierung des Gehäuseeinsatzstückes mittels einer Dehnschraubenfixierung in axialer Richtung durch den Innenzylinder des Spiralgehäuses ausgeführt.

In besonders vorteilhafter Weise ist die zur starren Fixierung des Spiralgehäuses vorgesehene Wand des Lagergehäuses in radialer Richtung bis über die äussere Spitze der Aussenkontur des Verdichterrades unter Ausbildung eines Spaltes heruntergezogen angeordnet, so dass eine zusätzliche "Bremse", das heisst Sicherung gegen ein radiales Austreten von Bruchstücken des Verdichterrades vorgegeben ist.

Eine weitere besonders vorteilhafte Ausbildung ist darin zu sehen, dass das Verdichtergehäuse über das äussere Spiralgehäuse derart unter Ausbildung einer Trennfuge am Lagergehäuse angesetzt ist, dass das äussere, den umgelenkten Kanalabschnitt umfassende Spiralgehäuse an der starren Fixierung des Verdichtergehäuses am Lagergehäuse vorbei in radialer Richtung B nach innen gezogen ist, so dass die starre Fixierung in radialer Richtung B weiter aussen liegend als die Trennfuge zwischen Spiral- und Lagergehäuse angeordnet ist. Diese Massnahme der besonderen Anordnung der Trennfuge stellt sicher, dass die starre Fixierung des Verdichtergehäuses am Lagergehäuse von eventuell sich im Strömungskanal verkeilenden Bruchstücken kaum belastet wird, wodurch ein Wegbrechen des Verdichtergehäuses noch weiter ausgeschlossen wird.

Die Erfindung soll nachfolgend aus einer Beispielsbeschreibung anhand der Zeichnung näher erläutert werden.

Die nachstehend beschriebene Zeichnung zeigt einen Teillängsschnitt durch eine erfindungsgemässe Strömungsmaschine in Form eines Radialverdichters.

Der Abgasturbolader der in der Zeichnung zugrundeliegenden Art besitzt eine in ihrem mittleren Längsbereich in einem Lagergehäuse 1 gelagerte Welle 2, die an ihren über die Lagerung auskragenden Enden ein hier nicht dargestelltes Turbinenrad und ein in der Zeichnung schematisch dargestelltes radial durchströmtes Verdichterrad 3 trägt.

Das dargestellte Verdichterrad 3 besitzt eine auf der durch das Turbinenrad angetriebenen Welle 2 drehschlüssig aufgenommene Nabe 4, die umfangsseitig mit radial abstehenden Schaufeln 5 besetzt ist. Die Aussenkontur 6 der Nabe 4 begrenzt mit der Innenkontur 7 eines Verdichtergehäuses 8 einen von der axialen Richtung A in die radiale Richtung B umgelenkten, nach aussen sich verengenden Strömungskanal 9, dessen Querschnitt der Konfiguration der Schaufeln 5 entspricht. Das Verdichtergehäuse 8 ist mittels einer starren Fixierung 18 am Lagergehäuse 1 befestigt. Der Durchmesser der Nabe 4 und der Schaufeln 5 nimmt vom Strömungseingang zum Strömungsausgang zu, so dass sich ein zur Mittelquerebene des Verdichterrads 3 unsymmetrischer Längsquerschnitt und dementsprechend auch eine über der Länge des Verdichterrads 3 zunehmende Masseverteilung ergeben.

Das Verdichtergehäuse 8 ist aus einem äusseren am Lagergehäuse mittels der starren Fixierung 18 festgemachten Spiralgehäuse 10, das den in die radiale Richtung B nach aussen umgelenkten Kanalabschnitt 11 des Strömungskanals 9 umfasst, und einem inneren Gehäuseeinsatzstück 12, das in radialer Richtung B zwischen dem Spiralgehäuse 10 und dem Verdichterrad 3 vorgesehen ist und dessen Innenkontur 13 mit der Aussenkontur 6 der Nabe 4 des Verdichterrades 3 den im wesentlichen in axialer Richtung A verlaufenden Kanalabschnitt 14 des Strömungskanals 9 ausbildet, aufgebaut.

Das Verdichtergehäuse 8 ist über das äussere Spiralgehäuse 10 derart unter Ausbildung einer Trennfuge 22 am Lagergehäuse 1 angesetzt ist, dass das äussere, den umgelenkten Kanalabschnitt 11 umfassende Spiralgehäuse 10 an der starren Fixierung 18 des Verdichtergehäuses 8 am Lagergehäuse 1 vorbei in radialer Richtung B nach innen gezogen ist, so dass die starre Fixierung 18 in radialer Richtung B weiter aussen liegend als die Trennfuge 22 zwischen Spiral-10 und Lagergehäuse 1 angeordnet ist. Diese Massnahme der besonderen Anordnung der Trennfuge 22 stellt sicher, dass die starre Fixierung 18 des Verdichtergehäuses 8 am Lagergehäuse 1 von eventuell sich im Strömungskanal 9 verkeilenden Bruchstücken kaum belastet wird, wodurch ein Wegbrechen des Verdichtergehäuses 8 noch weiter ausgeschlossen wird.

In bevorzugter Weise ist beim Ausführungsbeispiel der Abstand zwischen der Trennfuge 22 und der Welle 2 kleiner als der Abstand des Flächenmittelpunktes 23 der grössten Querschnittsfläche 24 durch den umgelenkten Kanalabschnitt 11 im Spiralgehäuse 10 zur Welle 2.

Das Spiralgehäuse 10 ist mit einem das Gehäuseeinsatzstück 12 zumindest teilweise umgebenden Innenzylinder 15 ausgeführt, an diesem das Gehäuseeinsatzstück 12 zur Ausbildung eines Hohlraumes 16 mittels einer in axialer Richtung A flexiblen Fixierung 17 angebaut ist. Die flexible Fixierung 17 des Gehäuseeinsatzes 12 ist deutlich weniger bruchsicher als die starre Fixierung 18 des Spiralgehäuses 10 am Lagergehäuse 1 ausgeführt.

Die starre Fixierung 18 des Verdichtergehäuses 8, bzw. des Spiralgehäuses 10 ist mittels einer festen Flanschverbindung des Spiralgehäuses 10 am Lagergehäuse 1 und die flexible Fixierung 17 des Gehäuseeinsatzstückes 12 mittels einer Dehnschraubenfixierung in axialer Richtung A durch den Innenzylinder 15 des Spiralgehäuses 10 ausgeführt.

Die zur starren Fixierung 18 des Spiralgehäuses 8 vorgesehene Wand 19 des Lagergehäuses 1 ist in radialer Richtung B bis über die äussere Spitze 20 der Aussenkontur 6 der Nabe 4 des Verdichterrades 3 unter Ausbildung eines Spaltes 21 heruntergezogen angeordnet.

Das Spiralgehäuse 10 ist mit nach innen in Richtung des Verdichterrades 3 immer kleiner werdenden Durchmesser des Strömungskanals 9 ausgeführt.

### Bezugszeichenliste

- 1: Lagergehäuse
- 2: Welle
- 3: Verdichterrad
- 4: Nabe
- 5: Schaufeln
- 6: Aussenkontur der Nabe
- 7: Innenkontur von 8 und 12
- 8: Verdichtergehäuse
- 9: Strömungskanal
- 10: Spiralgehäuse
- 11: Umgelenkter Kanalabschnitt
- 12: Gehäuseeinsatzstück
- 13: Innenkontur von 12
- 14: Axialer Kanalabschnitt
- 15: Innenzylinder
- 16: Hohlraum
- 17: Flexible Fixierung
- 18: Starre Fixierung
- 19: Wand von 1
- 20: Spitze von 6
- 21: Spalt
- 22: Trennfuge zwischen Spiral- und Lagergehäuse
- 23: Flächenmittelpunkt
- 24: Grösster Querschnitt des umgelnkten Kanalabschnitts
- A: axiale Richtung
- B: radiale Richtung

## Patentansprüche

1. Radialverdichter mit einem Verdichterrad (3), das auf einer in einem Lagergehäuse (1) des Radialverdichters gelagerten Welle (2) aufgenommen und in einem Verdichtergehäuse (8) angeordnet ist, wobei die Aussenkontur (6) der Nabe (4) des Verdichterrades (3) und die Innenkontur (7) des Verdichtergehäuses (8) einen von der axialen in die radiale Richtung umgelenkten Strömungskanal (9) ausbilden und das Verdichtergehäuse (8) mittels einer starren Fixierung (18) am Lagergehäuse (1) festgelegt ist, wobei das Verdichtergehäuse (8) aus einem äußeren Spiralgehäuse (10), das den in radiale Richtung (B) nach außen umgelenkten Kanalabschnitt (11) des Strömungskanals (9) umfasst, und einem inneren Gehäuseeinsatzstück (12) zwischen dem Spiralgehäuse (10) und dem Verdichterrad (3), dessen Innenkontur (13) mit der Aussenkontur (6) der Nabe (4) des Verdichterrades (3) den im Wesentlichen in axialer Richtung (A) verlaufenden Kanalabschnitt (14) des Strömungskanals (9) ausbildet, gebaut ist, **dadurch gekennzeichnet, dass** das Spiralgehäuse (10) mit einem das Gehäuseeinsatzstück (12) zumindest teilweise umgebenden Innenzylinder (15) ausgeführt ist, an diesem das Gehäuseeinsatzstück (12) zur Ausbildung eines Hohlraums (16) mittels einer in axialer Richtung (A) flexiblen Fixierung (17) angebaut ist, die mittels einer Dehnschraubenfixierung in axialer Richtung (A) durch den Innenzylinder (15) des Spiralgehäuses (10) ausgeführt ist, um weniger bruchsicher als die starre Fixierung (18) des Verdichtergehäuses (8) am Lagergehäuse (1) zu sein.

2. Radialverdichter nach Anspruch 1,
**dadurch gekennzeichnet,**
**dass** die starre Fixierung (18) des Verdichtergehäuses (8) mittels einer festen Flanschverbindung des Spiralgehäuses (10) am Lagergehäuse (1) ausgeführt ist.

3. Radialverdichter nach Anspruch 1,
**dadurch gekennzeichnet,**
**dass** die zur starren Fixierung (18) des Spiralgehäuses (10) vorgesehene Wand (19) des Lagergehäuses (1) in radialer Richtung (B) bis über die äussere Spitze (20) der Aussenkontur (6) der Nabe (4) des Verdichterrades (3) unter Ausbildung eines Spaltes (21) heruntergezogen angeordnet ist.

4. Radialverdichter einem der vorangehenden Ansprüche,
**dadurch gekennzeichnet,**
**dass** das Verdichtergehäuse (8) über das äussere Spiralgehäuse (10) derart unter Ausbildung einer Trennfuge (22) am Lagergehäuse (1) angesetzt ist, dass das äussere, den umgelenkten Kanalabschnitt (11) umfassende Spiralgehäuse (10) an der starren Fixierung (18) vorbei in radialer Richtung B nach innen gezogen ist, so dass die starre Fixierung (18) in radialer Richtung B weiter aussen liegend als die Trennfuge (22) zwischen Spiral- 10 und Lagergehäuse 1 angeordnet ist.

5. Radialverdichter nach Anspruch 5,
**dadurch gekennzeichnet,**
**dass** der Abstand zwischen der Trennfuge (22) und der Welle (2) kleiner als der Abstand des Flächenmittelpunktes (23) der grössten Querschnittsfläche (24) durch den umgelenkten Kanalabschnitt (11) im Spiralgehäuse (10) zur Welle (2) ist.

## Claims

1. A centrifugal compressor having a compressor impeller (3) which is received on a shaft (2) mounted in a bearing housing (1) of the centrifugal compressor and which is arranged in a compressor housing (8), wherein the outer contour (6) of the hub (4) of the compressor impeller (3) and the inner contour (7) of the compressor housing (8) form a flow channel (9) which is deflected from the axial direction into the radial direction, and the compressor housing (8) is fixed by means of a rigid fastening (18) on the bearing housing (1), wherein the compressor housing (8) is built out of an outer spiral housing (10), which embraces the channel section (11) of the flow channel (9) that is outwardly deflected in the radial direction (B), and an inner housing insert piece (12) that is between the spiral housing (10) and the compressor impeller (3) and whose inner contour (13) with the outer contour (6) of the hub (4) of the compressor impeller (3) forms the channel section (14) of the flow channel (9) that substantially extends in the axial direction (A), **characterised in that** the spiral housing (10) is realized with an inner cylinder (15) that at least partially surrounds the housing insert piece (12) and to this cylinder the housing insert piece (12) is attached, so as to form a hollow space (16), by means of a fastening (17) which is flexible in the axial direction (A) and which is realized by means of an expansion-screw fastening in the axial direction (A) through the inner cylinder (15) of the spiral housing (10) in order to be less resistant to breaking than the rigid fastening (18) of the compressor housing (8) on the bearing housing (1).

2. A centrifugal compressor according to claim 1, **characterised in that** the rigid fastening (18) of the compressor housing (8) is realized by means of a firm flanged connection of the spiral housing (10) on the bearing housing (1).

3. A centrifugal compressor according to claim 1, **characterised in that** the wall (19) of the bearing housing (1) that is provided for the rigid fastening (18) of the spiral housing (10) is arranged so that it is drawn down in the radial direction (B) until it is over the outer tip (20) of the outer contour (6) of the hub (4) of the compressor impeller (3) with the formation of a gap (21).

4. A centrifugal compressor according to one of the preceding claims, **characterised in that** the compressor housing (8) is set on the bearing housing (1) by way of the outer spiral housing (10), with the formation of a separating line (22), in such a way that the outer spiral housing (10), which contains the deflected channel section (11), is extended inwards past the rigid fastening (18) in the radial direction B so that the rigid fastening (18) is arranged to lie further outwardly in the radial direction B than the separating line (22) between the spiral housing 10 and the bearing housing 1.

5. A centrifugal compressor according to claim 5, **characterised in that** the distance between the separating line (22) and the shaft (2) is smaller than the distance of the area centre (23) of the greatest cross-sectional area (24) through the deflected channel section (11) in the spiral housing (10) to the shaft (2).

## Revendications

1. Compresseur centrifuge comportant une roue de compresseur (3) montée sur un arbre (2) logé dans le boîtier de palier (1) du compresseur centrifuge et dans le carter de compresseur (8),
le contour extérieur (6) du moyeu (4) de la roue de compresseur (3) et le contour intérieur (7) du carter de compresseur (8) formant un canal d'écoulement (9) dévié de la direction axiale dans la direction radiale, et
le carter de compresseur (8) est bloqué sur le boîtier de palier (1) par un moyen de fixation rigide (18),
le carter de compresseur (8) est formé d'un carter en spirale (10), extérieur, comprenant le segment (11) du canal (9) dévié vers l'extérieur dans la direction radiale (B) et d'un insert de carter (12), intérieur, entre le carter en spirale (10) et le rotor de compresseur (3) dont le carter intérieur (13), forme avec le carter extérieur (6) du moyeu (4) du rotor de compresseur (3), le segment (14) de canal (9) pratiquement dirigé dans la direction axiale (A),
**caractérisé en ce que**
le carter en spirale (10) est formé d'un cylindre intérieur (15) entourant au moins en partie l'insert de carter (12), et auquel est assemblé l'insert de carter (12) pour former une cavité (16), à l'aide d'une fixation (17) souple dans la direction axiale (A), qui sort par une fixation à vis dilatable dans la direction axiale (A) du cylindre intérieur (15) du carter en spirale (10), pour être moins solide à la rupture que la fixation rigide (18) du carter de compresseur (8) sur le boîtier de palier (1).

2. Compresseur centrifuge selon la revendication 1,
**caractérisé en ce que**
la fixation (18) rigide du carter de compresseur (8) est réalisée par une liaison par bride solide du carter en spirale (10) au boîtier de palier (1).

3. Compresseur centrifuge selon la revendication 1,
**caractérisé en ce que**
la paroi (19) du boîtier de palier (1) prévue pour la fixation rigide (18) du carter en spirale (10), descend dans la direction radiale (B) jusqu'au-delà de l'autre pointe (20) du contour extérieur (6) du moyeu (4) de la roue de compresseur (3) en formant un intervalle (21).

4. Compresseur centrifuge selon les revendications précédentes,
**caractérisé en ce que**
le carter de compresseur (8) est appliqué contre le boîtier de palier (1) par le carter en spirale (10) extérieur, en formant un joint d'assemblage (22) de façon que le carter en spirale (10), extérieur comprenant le segment de canal dévié (11), sur la fixation rigide (18) en étant tiré vers l'intérieur dans la direction radiale (B) de façon que dans la direction radiale (B), la fixation rigide (18) se trouve plus à l'extérieur que le joint d'assemblage (22) entre le carter en spirale (10) et le boîtier de palier (1).

5. Compresseur centrifuge selon la revendication 4,
**caractérisé en ce que**
la distance entre le joint d'assemblage (22) et l'arbre (2) est inférieure à la distance entre le centre (23) de la plus grande surface de section (24) du segment de canal (11) dévié du carter en spirale (10) par rapport à l'arbre (2).
